# EUROPÄISCHE PATENTSCHRIFT

(11) **EP 1 295 546 B1**
(45) Veröffentlichungstag und Bekanntmachung des Hinweises auf die Patenterteilung: **08.11.2006**
(21) Anmeldenummer: 02020142.2
(22) Anmeldetag: 09.09.2002
(51) Int. Cl.: A47B 96/02

(54) **Steckelemente für die Verbindung von Ablagen von Lagerregalen**
Coupling elements for the connection of shelves on storage racks
Eléments d'accouplement pour le raccordement d'étagères de rayonnages de rangement

(30) Priorität: 19.09.2001 IT BZ20010044
(43) Veröffentlichungstag der Anmeldung: 26.03.2003
(73) Patentinhaber: Borz, Fabio, 38068 Rovereto (Trento) (IT)
(72) Erfinder: Borz, Fabio, 38068 Rovereto (TN) (IT)
(74) Vertreter: Oberosler, Ludwig

(56) Entgegenhaltungen:
- US-A- 4 582 001

## Beschreibung

Es sind verschiedenartige Strukturen für die Erstellung von Lagerregalen bekannt welche sich durch die tragende Struktur, das Erweiterungs-, das Anpassungs- und das Befestigungssystem der Ablagen unterscheiden. Insbesondere um die Verbindung von den in Längs- oder Querrichtung oder mit einer Längsseite an der Querseite einer anderen Ablage direkt anliegenden Ablagen herzustellen ist der Einsatz von Befestigungsmitteln, wie z.B. Schrauben, welche in, eventuell bereits dafür vorgesehene, Bohrungen längs der Ablagenränder eingesetzt sind, bekannt, wobei diese, im Falle von aus Blech hergestellten Ablagen, aus einem einfachen vertikal nach unten gebogenen Flansch oder aus einem kastenförmig gebogenen Flansch mit unterschiedlichem Querschnitt, welcher oft jenem eines L-, eines U - oder eines kastenförmigen Profils gleicht, gebildet sind. Besonders in diesen letzteren Fällen ist das Einsetzen und Anziehen von Schrauben zwecks Verbindung zweier anliegender Ablagen arbeitsaufwändig und erfordert den Einsatz von oft spezifischen Rohrschlüsseln. Weiters bietet dieses System einen Zusammenbau mit Änderungsmöglichkeiten an, welche vom Modul der bereits vorgesehenen Bohrungen vorgegeben sind, oder erfordert das Bohren der Seitenränder in den bestimmten Positionen.

Aus der US 4,582,001 sind Steckelemente mit flachem C-förmigem Querschnitt bekannt welche seitlich an den Außenrändern der Ablagen vorgesehen sind und auf, die vertikalen Strukturelemente umgreifende, Steckelemente mit Ω-förmigem Querschnitt aufgesteckt werden. Dabei verbreitern sich die nach außen abstehenden Flansche des Elementes mit Ω-förmigem Querschnitt damit diese sich in den entsprechend geneigten Rillen des aufgesteckten Elementes mit C-förmigem Querschnitt verkeilen. Der Spalt zwischen den so verbundenen Elementen entspricht der doppelten, bzw. dreifachen Stärke des Bleches der Steckelemente.

Die Erfindung stellt sich die Aufgabe Verbindungselemente zu schaffen welche die einfache und schnelle Verbindung, gegebenenfalls ohne Einsatz von Befestigungselementen, von zueinander oder an der tragenden Struktur von Lagerregalen anliegenden Ablagen aus Blech, ermöglichen.

Zur Lösung dieser Aufgabe schlägt die Erfindung, gemäß Anspruch 1, den Einsatz zweier Steckelemente vor welche wesentlich U-förmigen Querschnitt aufweisen und formschlüssig mittels, am Steg von mindestens einem der Elemente vorgesehenem, seitlich offenem oder geschlossenem Längsschlitz in Längsrichtung oder quer zueinander zusammensteckbar sind. In zusammengesteckter Position wirkt eines der Elemente als Trägerelement während das zweite als Einhängelement dient und sich mit einem seiner vertikalen Flanschen für das Einhängen des einfachen, des kastenförmig ausgebildeten oder des verstärkten Randes der anliegenden Auflage, bzw. für die Befestigung von Strukturelementen unter sich, anbietet. Erfindungsgemäß können die Steckelemente auch für die Verbindung von einem Profil, z.B. mit quadratischem Querschnitt welcher vorzugsweise den Abmaßen des Randes der Ablage entspricht, mit einer Ablage welche mit einem seiner Ränder an diesem anliegt, eingesetzt werden, wobei dieses Profil z.B. ein Abstandsprofil oder ein Längsprofil der tragenden Struktur des Lageregals sein kann.

Beide der Steckelemente sind erfindungsgemäß mit einem seitlich offenen oder geschlossenem Schlitz versehen welcher sich vorzugsweise über die Hälfte der Längserstreckung der Steckelemente erstreckt so dass bei zusammengesteckten Elementen die Längserstreckung gleich jener eines einzelnen Steckelementes ist. Der Querschnitt und die Form der beiden Steckelemente können identisch oder unterschiedlich sein, diese hängen von der Form und den Abmaßen des Querschnittes der anliegenden zu verbindenden Ablagen, bzw. vom Querschnitt des Strukturelementes an dem sie aufgesteckt sind, ab .

Insbesondere das Einhängelement kann einen einfachen Einhängflansch oder einen Flansch mit vertikalen Einschnitten für das Einhängen von U-förmigen Profilen mittels deren Flanschen, aufweisen. Durch Biegen der vertikalen Zungen welche durch besagte vertikalen Einschnitte definiert werden, so dass diese in einer zu den nicht verbogenen vertikalen Flanschabschnitten parallelen Ebene liegen, ist es möglich über weitere Einhängelemente zu verfügen welche mit

Bohrungen, eventuell mit Gewindebohrungen, versehen sein können. Es wird weiters nicht ausgeschlossen, dass besagte Zungen um 90° gebogen werden um so für die untere Seite des Randes einer Ablage als Auflage zu dienen. Erfindungsgemäß ist also mittels der oben beschriebenen Steckelemente die Verbindung zwischen den Ablagen, zwischen einem Strukturelement und einer Ablage oder zwischen einem Strukturelement oder einer Ablage und einem seitlich oder frontal anliegendem Profil möglich.

Es wird weiters nicht ausgeschlossen, dass ein oder beide erfindungsgemäßen Steckelemente Vorsprünge, bzw. Bohrungen, Ausnehmungen oder andere Einrastelemente aufweisen welche passenden Einrastausformungen an den Ablagen oder an den Strukturelementen entsprechen um, unter Belastung, die Position der Steckelemente in Bezug auf die verbundenen Elemente zu sichern. Ein oder beide erfindungsgemäßen Steckelemente können an den am stärksten belasteten Bereichen, z.B. durch Querschnittvergrößerung oder durch Verstärkungsrippen, verstärkt sein. Das erfindungsgemäße Trägerelement kann einen unteren schmäleren Flansch aufweisen. Die Erfindung schließt nicht aus dass an einem oder an mehreren Flanschen des Trägerelementes und/oder des Einhängelementes, Gewindebohrungen für Befestigungsschrauben vorgesehen sind.

Die Erfindung wird anhand eines, in den beigelegten Zeichnungen schematisch dargestellten, Ausführungsbeispieles der Steckelemente für die Verbindung von Ablagen von Lagerregalen näher erklärt, dabei erfüllen die Zeichnungen rein erklärenden, nicht begrenzenden, Zweck.
Die Fig. 1 ist die Draufsicht auf ein Lagerregal mit unter sich mittels erfindungsgemäßer Steckelemente verbundenen Ablagen.
Die Fig. 2 zeigt eine perspektivische Darstellung zweier erfindungsgemäßer Steckelemente welche am kastenförmigen Rand einer mit dünnerer Linie dargestellten Ablage eingehängt und in Zusammensteckphase dargestellt sind. Die Fig. 3 ist die perspektivische Darstellung einer Ablage mit kastenförmigem Rand welcher mit zwei Steckelementepaare in zusammengefügter Position bestückt ist und einer zweiten mit Strich-Punktlinie dargestellten Ablage welche und mit ihrem vertikalen Flansch des Randes an den vertikalen Einhängeflanschen der Steckelemente eingehängt ist.
Die Fig. 4 ist der Querschnitt gemäß der in Fig. 3 gezeigten Schnittebene IV-IV wobei eine der Auflagen einen kastenförmigen Rand und die andere einen aus einem einfachen vertikalen Flansch gebildeten Rand aufweist.
Die Fig. 4a ist der Querschnitt gemäß der in Fig. 1 gezeigten Schnittebene IVa-IVa durch den Verbindungsbereich zwischen zwei Auflagen welche beide einen kastenförmigen Rand aufweisen.
Die Fig. 4b ist ein Querschnitt durch den Verbindungsbereich zwischen zwei Strukturelementen.

Das Lagerregal gemäß Fig. 1 besteht aus senkrechten Pfosten 1 und aus, an diesen Pfosten 1 oder an eine horizontale tragende, aus Abstandstücken und/oder Längselementen zusammengesetzten Struktur angebrachten, Auflagen 6. Die Ränder der Auflagen können allseitig oder an einigen der Seiten kastenförmig 6b ausgeformt sein, durch Profile verstärkt sein oder einfachen als Flansch 6a um 90° vertikal nach unten gebogen sein.

Die erfindungsgemäßen Steckelemente 2, 3 haben U-förmigen Querschnitt und weisen am Steg 2d, 3d einen in Längsrichtung verlaufenden, einseitig offenen Schlitz 2c, 3c auf welcher nahe eines der zum Steg 2d, 3d um 90° versetzten Flansche positioniert ist. Insbesondere ist der Schlitz 2c nahe dem unteren horizontalen Flansch 2a angeordnet, während der Schlitz 3c nahe dem vertikalen Einhängeflansch 3b angeordnet ist. Die Schlitze 2c, 3c erstrecken sich über ungefähr die Hälfte der Längserstreckung der entsprechenden Elemente 2, 3.

Die Erfindung schließt nicht aus, dass das Zusammenstecken der Elemente 2, 3 anstatt in Längsrichtung S, in Querrichtung erfolgt, z.B. durch Einführen des Flansches 3a und des Steges 3d durch einen Schlitz 2c welcher am Element 2 vorgesehen ist und seitlich geschlossen ist.

Um die Steckelemente 2, 3 in die für die Verbindung zwischen den beiden Auflagen 6 des Lagerregals vorgesehene Position zu bringen wird das Trägerelement 2 mit seinen zwei parallelen Flanschen 2a, 2b am Rand 6a, 6b der Auflage 6 so eingeschoben, dass der Steg 2d an der vertikalen Fläche des Randes 6a, 6b der Auflage 6 anliegt. Das Einhängelement 3 wird von unten her am seiben Rand 6a, 6b der Auflage 6 mit den Flanschen 3a, 3b in vertikaler Position aufgeschoben, dabei verläuft der Steg 3d parallel zur unteren Oberfläche des kastenförmigen Randes 6b und liegt eventuell an dieser auf, der Schlitz 3c ist dabei mit der seitlichen Öffnung gegen die entsprechende Öffnung des Schlitzes 2c des Elementes 2 ausgerichtet. Durch gegenseitiges Verschieben S der beiden Elemente 2, 3 werden diese mittels der beiden Schlitze 2c, 3c ineinander gesteckt um ein zusammengekoppeltes Element zu bilden welches eine ungefähr gleiche Längserstreckung wie eines der einzelnen Elemente 2, 3 aufweist.

Die Elemente 2, 3 umfassen in zusammengesteckter Position allseitig den Rand 6a, 6b der Ablage 6 und ermöglichen durch den vertikalen Flansch 3b das Einhängen eines einfachen Flansches 6a (Fig. 3, 4). Das Einhängelement 3 kann einen Steg 3d aufweisen welcher breiter ist um den kastenförmigen Rand 6b der Auflage 6 (Fig. 4a) aufnehmen zu können. Erfindungsgemäß kann der vertikale Einhängflansch 3b vertikale Schnitte aufweisen um Zungen 3e zu bilden welche in der selben Ebene liegen oder welche so gebogen sind dass sie in einer Ebene liegen welche zur Ebene des Flansches 3b parallel und beabstandet ist. An besagten Zungen 3e können beispielsweise U- oder L-Profile eingehängt werden welche mit einer Stirnwand versehen sind oder welche entsprechende Einschnitte an den vertikalen Flanschen aufweisen, wodurch die vertikalen Flanschen in die vertikalen Einschnitte einsetzbar sind. Durch Vorsehen von Bohrungen, gegebenenfalls Gewindebohrungen, an den Zungen 3e ist der Einsatz von Schrauben für die Befestigung von Ablagen oder Strukturelementen, welche nicht an den Steckelementen 2, 3 einhängbar sind, möglich.

Erfindungsgemäß können ein oder beide Steckelemente 2, 3 mit Vorsprüngen Bohrungen oder Sitzen versehen sein welche den Vorsprüngen, Bohrungen oder Sitzen an den Strukturelementen des Lagerregals und/oder an den Ablagen 6 entsprechen um die zusammengesteckte Position der Elemente 2, 3 und/oder deren Positionierung an den Rändern der Auflagen, bzw. an den Strukturelementen des Lagerregals, zu sichern. Die selbe Wirkung kann durch Anbringung von beidseitig wirkendem Klebestreifen an eine oder an mehrere mit der Ablage 6, bzw. mit einem Strukturelement, in Kontakt stehenden Oberflächen eines oder beider Steckelemente 2, 3 erreicht werden.

Die Erfindung schließt nicht den Einsatz von Steckelementen 2, 3 aus welche alle oder teilweise mit zwei Schlitzen 2c, 3c ausgestattet sind, wodurch das Zusammenstecken z.B. von zwei Trägerelementen 2 mit einem einzigen Einhängelement 3 oder einer Reihe von mehreren Elementen 2,3 welche abwechseln zusammengesteckt sind, ermöglicht wird. Natürlich müssen in diesem Fall die Schlitze 2c, 3c geeignete Längserstreckung aufweisen welche jedenfalls kleiner sein wird als die Hälfte der Länge des Elementes 2, 3.

Vorteilhafterweise können die am stärksten beanspruchten Bereiche der Elemente 2, 3 verstärkt werden ohne dadurch Ihre Funktion oder das Zusammenstecken zu behindern.

Gemäß einer Weiterentwicklung der Erfindung kann der untere Flansch 2a des Trägerelementes 2 sehr reduzierte Breite aufweisen.

Weiters können der ganze Einhängflansch 3b oder ein Teil davon, und somit die Zungen 3e, in horizontaler Position abstehen um so eine Auflage für die untere Oberfläche des Randes der Ablage zu bilden.

Die Erfindung schließt weiters die Verbindung von Strukturelementen, wie z.B zwischen einem vertikalen Pfosten 1 und einem Abstandselement 7 (Fig. 4b), ein; in diesem Fall kann die Fixierung mittels Schraube 10 welche durch eine Bohrung im Flansch 2a gesteckt ist und in einem entsprechenden Gewindeloch am Steg 3d eingeschraubt ist, vorteilhaft sein. Das Abstandselement 7 kann am Flansch 3b des Elementes 3 mittels Schraube 8 und Spreizdübel 9, mittels anderer bekannter Befestigungselemente oder durch Verschweißen befestigt sein.

## Patentansprüche

1. Steckelemente für die Verbindung von Ablagen oder/und von Strukturelementen von Lagerregalen, **dadurch gekennzeichnet, dass** diese aus einem Trägerelement (2) und einem Einhängelement (3) mit U-förmigem Querschnitt bestehen wobei mindestens eines der Elemente an seinem Steg (2d, 3d) mindestens einen in Längserstreckung verlaufenden, einseitig offenen Schlitz (i) oder einen geschlossenen Schlitz (ii) aufweist, wobei der Schlitz etwas breiter ist als die Stärke der Stege (2d, 3d) und so angeordnet ist, dass durch ein gegenseitiges Verschieben von dem Trägerelement (2) und dem Einhängeelement (3) in Längsrichtung (5) für Schlitz (i) oder in Querrichtung (Q) für Schlitz (ii), das Zusammenstecken in eine Position erfolgt in welcher die Flansche (2b, 3a) und die entsprechenden Stege (2d, 3d) den Querschnitt eines Randes (6a, 6b) einer Ablage (6) oder eines Profils mit entsprechendem Querschnitt umfassen, wobei der Einhängflansch (3b) entsprechend vom Steg (2d) beabstandet ist so dass ein einfacher Flansch (6a) anliegender Ablagen oder der kastenförmige Rand (6b) anliegender Ablagen oder anliegende Profile eingesetzt werden können, bzw. zwei Strukturelemente welche einen Winkel von ca. 90 DEG bilden verbunden werden können.

2. Steckelemente gemäß Anspruch 1, **dadurch gekennzeichnet, dass** der Einhängflansch (3b) des Einhängelementes (3) mit senkrechten Einschnitten versehen ist wodurch Zungen (3e) ausgebildet werden um Ränder oder Profile aufnehmen zu können.

3. Steckelemente gemäß den Ansprüchen 1 und 2, **dadurch gekennzeichnet, dass** die Zungen (3e) so gekröpft sind dass sie in einer zu den Flanschen (3b) parallel verlaufenden Ebene liegen.

4. Steckelemente gemäß Anspruch 1 und 2, **dadurch gekennzeichnet, dass** der gesamte Einhängeflansch (3b) oder die durch die vertikalen Einschnitte definierten Zungen (3e) in horizontale Position gebogen oder angeordnet sein können um als Auflage für die Ablagen (6) zu dienen.

5. Steckelemente gemäß Anspruch 1, **dadurch gekennzeichnet, dass** das Trägerelement (2) und auch das Einhängelement (3) zwei Schlitze (2c, 3c) aufweisen von denen jeder einseitig an einem der Enden des selben Elementes offen ist.

6. Steckelemente gemäß Anspruch 1, **dadurch gekennzeichnet, dass** der Flansch (2a) des Trägerelementes (2) fehlt oder sehr reduzierte Breite hat.

7. Steckelemente gemäß Anspruch 1 und 2, **dadurch gekennzeichnet, dass** an einem oder an allen Teilen (2a, 2b, 2c; 3a, 3b, 3c, 3e) beider Steckelemente (2, 3) Bohrungen, eventuell Gewindebohrungen, vorgesehen sind.

8. Steckelemente gemäß Anspruch 1, **dadurch gekennzeichnet, dass** an den Stegen (2d, 3d) und/oder an den Flanschen (2a, 2b; 3a, 3b) Vorsprünge und/oder entsprechende Ausnehmungen oder Bohrungen vorgesehen sind um die zusammengesteckte Position der Elemente (2, 3), bzw. die Position am Rand der Ablage welche auch mit Vorsprüngen und/oder entsprechenden Ausnehmungen oder Bohrungen versehen ist, zu sichern.

9. Steckelemente gemäß Anspruch 1, **dadurch gekennzeichnet, dass** an einer oder an mehreren Kontaktflächen zwischen den Elementen (2, 3) in zusammengesteckter Position und/oder an einer oder an mehreren Kontaktflächen mit der Auflage (6) und/oder mit den Oberflächen des entsprechenden Randes (6a, 6b) ein beidseitig wirkendes Klebeband oder eine Beschichtung zwecks Erhöhung der Haftung und/oder der Reibung angebracht ist.

10. Steckelemente gemäß Anspruch 1, **dadurch gekennzeichnet, dass** ein oder beide Steckelemente (2, 3) in den mehr beanspruchten Bereichen durch Vergrößern des Querschnittes und/oder durch Vestärkungsrippen verstärkt sind.

## Claims

1. Coupling elements for the connection of shelves and/or of structural elements of storage racks, **characterized in that** the same consist of a support element (2) and a linking element (3) with a U-shaped cross-section, wherein at least one of these elements has at least one unilaterally open slot (i) extending in longitudinal direction, or a closed slot (ii) on its bar (2d, 3d), wherein the slot is wider than the thickness of the bars (2d, 3d), and is arranged in such a manner that by means of a reciprocal displacement of the support element (2) and the linking element (3) in longitudinal direction (5) for slot (i), or in transverse direction for slot (ii), the linking together occurs in a position, in which the flanges (2b, 3a), and the respective bars (2d, 3d) comprise the cross-section of an edge (6a, 6b) of a shelf (6) or a profile with respective cross-section, wherein the linking flange (3b) is correspondingly distanced from the bar (2d) so that a simple flange (6a) of adjacent shelves, or the box-shaped edge (6b) of adjacent shelves, or adjacent profiles, can be inserted, or two structural elements forming an angle of approximately 90 degrees, can be connected.

2. The coupling elements according to claim 1, **characterized in that** the linking flange (3b) of the linking element (3) is equipped with perpendicular notches, forming tongues (3e) in order to receive edges or profiles.

3. The coupling elements according to claims 1 and 2, **characterized in that** the tongues (3e) are cropped in such a manner that they are positioned on a level extending parallel to the flanges (3b).

4. The coupling elements according to claims 1 and 2, **characterized in that** the entire linking flange (3b), or the tongues (3e) that are defined by the vertical notches, can be bent or arranged in horizontal position, in order to serve as a support for the shelves (6).

5. The coupling elements according to claim 1, **characterized in that** the support element (2), and also the linking element (3) have two slots (2c, 3c) that are each unilaterally open on one of the ends of the same element.

6. The coupling elements according to claim 1, **characterized in that** the flange (2a) of the support element (2) is omitted, or has a substantially reduced width.

7. The coupling elements according to claims 1 and 2, **characterized in that** bores, possibly also tapped bores, are provided on one or on all components (2a, 2b, 2c; 3a, 3b, 3c, 3e) of both coupling elements (2, 3).

8. The coupling elements according to claim 1, **characterized in that** protrusions and/or respective recesses or bores are provided on the bars (2d, 3d) and/or on the flanges (2a, 2b; 3a, 3b), in order to secure the linked position of the elements (2, 3), or the position on the edge of the shelves, which are also equipped with protrusions and/or respective recesses or bores.

9. The coupling elements according to claim 1, **characterized in that** on one or several contact surfaces between the elements (2, 3) in the linked position and/or on one or several contact surfaces with the shelf (6) and/or with the surfaces of the respective edge (6a, 6b), a double-sided adhesive tape, or a coating is applied in order to increase the bond and/or friction.

10. The coupling elements according to claim 1, **characterized in that** one or both coupling elements (2, 3) are reinforced in the more heavily stressed areas by means of enlarging the cross-section and/or by means of reinforcement ribs.

## Revendications

1. Eléments d'accouplement pour le raccordement d'étagères et/ou d'éléments de structure de rayonnages de rangement, **caractérisés en ce que** ces derniers consistent en un élément porteur (2) et en un élément de suspension (3) avec une section en forme de U, sachant qu'au moins un des éléments comporte dans son âme (2d, 3d) au moins une fente (i) ouverte d'un côté, s'étendant dans la direction longitudinale, ou une fente (ii) fermée, sachant que la fente est un peu plus large que l'épaisseur des âmes (2d, 3d) et est disposée de telle sorte que, par un glissement réciproque de l'élément porteur (2) et de l'élément de suspension (3) dans la direction longitudinale (S) pour la fente (i) ou dans la direction transversale (Q) pour la fente (ii), l'accouplement s'effectue dans une position dans laquelle les brides (2b, 3a) et les âmes correspondantes (2d, 3d) enserrent la section d'un bord (6a, 6b) d'une étagère (6) ou d'un profilé ayant une section correspondante, sachant que la bride de suspension (3b) est convenablement écartée de l'âme (2d), de telle sorte qu'une bride simple (6a) d'étagères contiguës ou le bord en forme de caisson (6b) d'étagères contiguës ou des profilés contigus peuvent être introduits, respectivement que deux éléments structuraux qui forment un angle d'environ 90 degrés peuvent être raccordés.

2. Eléments d'accouplement selon la revendication 1, **caractérisés en ce que** la bride de suspension (3b) de l'élément de suspension (3) est dotée de saignées verticales, ce par quoi des languettes (3e) sont formées pour pouvoir recevoir des bords ou des profilés.

3. Eléments d'accouplement selon les revendications 1 et 2, **caractérisés en ce que** les languettes (3e) sont coudées de telle sorte qu'elles se trouvent dans un plan s'étendant parallèlement aux brides (3b).

4. Eléments d'accouplement selon les revendications 1 et 2, **caractérisés en ce que** l'ensemble de la bride de suspension (3b) ou les languettes (3e) définies par les saignées verticales peuvent être fléchis ou être disposés dans la position horizontale pour servir d'appui pour les étagères (6).

5. Eléments d'accouplement selon la revendication 1, **caractérisés en ce que** l'élément porteur (2) et aussi l'élément de suspension (3) comportent deux fentes (2c, 3c) dont chacune est ouverte d'un côté sur une des extrémités du même élément.

6. Eléments d'accouplement selon la revendication 1, **caractérisés en ce que** la bride (2a) de l'élément porteur (2) manque ou a une largeur fortement réduite.

7. Eléments d'accouplement selon les revendications 1 et 2, **caractérisés en ce que** sur une ou sur toutes les pièces (2a, 2b, 2c ; 3a, 3b, 3c, 3e) des deux éléments d'accouplement (2, 3), il est prévu des trous, éventuellement des trous taraudés.

8. Eléments d'accouplement selon la revendication 1, **caractérisés en ce que**, sur les âmes (2d, 3d) et/ou sur les brides (2a, 2b ; 3a, 3b), des saillies et/ou les évidements et les trous correspondants sont prévus pour verrouiller la position accouplée ensemble des éléments (2, 3), respectivement la position au bord de l'étagère, laquelle est aussi dotée de saillies et/ou d'évidements ou de trous correspondants.

9. Eléments d'accouplement selon la revendication 1, **caractérisés en ce que** sur une ou sur plusieurs surfaces de contact entre les éléments (2, 3) dans la position accouplée ensemble et/ou sur une ou sur plusieurs surfaces de contact avec l'étagère (6) et/ou avec les surfaces du bord (6a, 6b) correspondant, un ruban adhésif agissant sur ses deux faces ou un revêtement est appliqué pour l'augmentation de l'adhérence et/ou du frottement.

10. Eléments d'accouplement selon la revendication 1, **caractérisés en ce qu'**un ou les deux éléments d'accouplement (2, 3) sont renforcés dans les zones plus sollicitées par augmentation de la section et/ou par des nervures de renfort.
